# DEMANDE DE BREVET EUROPEEN

(11) **EP 0 117 197 A1**
(43) Date de publication de la demande: **29.08.1984**
(21) Numéro de dépôt: 84400291.5
(22) Date de dépôt: 13.02.1984
(51) Int. Cl.: H01Q 1/32

(54) **Procédé et dispositif de réception et/ou d'émission d'ondes telles que des ondes radio-électriques**

(30) Priorité: 14.02.1983 FR 8302353
(71) Demandeur: Lellouche, Maurice, F-06000 Nice (FR); Elbez, Alain René, F-93120 La Courneuve (FR)
(72) Inventeur: Lellouche, Charles Chalom, F-75009 Paris (FR)
(74) Mandataire: Beauchamps, Georges

(57) **Abrégé**

La présente invention a pour objet un dispositif de réception et/ou d'émission d'ondes.

Selon l'invention, l'antenne (1) reliée à l'appareil émetteur et/ou récepteur (4) du dispositif est réalisée par une prise de terre.

L'invention trouve application par l'émission et/ou la réception d'ondes radio-électriques ou de télévision.

## Description

La présente invention concerne un dispositif.de réception et/ou d'émission d'ondes telles que par exemple des ondes radio-électriques, de télévision ou autres, à partir d'une antenne reliée à un appareil émetteur et/ou récepteur logé notamment dans un véhicule automobile terrestre ou analogue.

Dans les dispositifs connus d'antenne, pour des radios de véhicules automobiles, l'antenne est montée en position dressée, sa partie de base étant insérée dans un orifice formé dans le toit, les ailes ou autres parties de la carrosserie du véhicule et fixée au moyen d'un écrou. Alternativement, l'antenne est montée en position oblique ou droite le long des montants de pare-brise..

Cependant, les premières structures sus-mentionnées ont pour inconvénient la création de rouille autour de l'orifice occasionnée dans une installation de lavage automatique ou du fait des 'intempéries.

Quand à la dernière structure sus-mentionnée, elle produit des bruits déplaisants de sifflement dans l'espace en particulier quand le véhicule roule vite.

Dans tous les cas, l'installation de telles antennes sur un véhicule automobile sont inesthétiques.

D'autre part, les antennes connues ont l'inconvénient d'être fragiles et obligent l'usager à des précautions d'utilisation, notamment lors de l'opération de lavage automatique du véhicule et à se protéger des actes de vendalismes.

L'installation de telles antennes sur un véhicule automobile à en outre l'inconvénient de signaler la présence d'un poste récepteur ou émetteur.

On connaît également d'autres installations d'antennes du type à un ou plusieurs brins déployés dans l'atmosphère ou à fil d'antenne noyé dans le pare-brise, dans le retroviseur et autres organes d'un véhicule automobile.

Cependant, de telles antennes connues ont pour inconvénients d'être difficiles à implanter ou à réaliser et sont coûteuses.

La présente invention a pour but d'éliminer les inconvénients ci-dessus des antennes connues.

Pour cela, la présente invention a pour objet un dispositif de réception et/ou d'émission d'ondes telles que par exemple des ondes radio-électriques, de télévision ou autres, à partir d'une antenne d'un véhicule routier notamment une automobile, motocyclette ou analogue , reliée à un appareil émetteur et/ou récepteur et caractérisé en ce que l'antenne est réalisée par une prise de terre.

Selon une caractéristique de l'invention, l'antenne précitée comprend un élément électriquement conducteur isolé de la masse du véhicule précité, et en contact par frottement sur le sol.

Selon encore une autre caractéristique de l'invention, l'élément conducteur précité présente la forme d'un balai à un ou plusieurs brins contactant le sol.

Selon toujours une autre caractéristique de l'invention, l'élément conducteur précité est relié directement à la prise d'antenne de l'appareil émetteur et/ou récepteur précité par l'intermédiaire d'un câble de raccordement.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention, et dans lesquels :
Les figures 1, 2 et 3 représentent les schémas de principe du dispositif de l'invention,
La figure 4 représente l'application du dispositif de l'invention à un véhicule automobile,
La figure 5 est une vue agrandie de la partie cerclée repérée en V sur la figure 4, et
La figure 6 est une vue en coupe selon la ligne VI-VI de la figure 5.

La figure 1 illustre le schéma de principe de fonctionnement du dispositif de réception et/ou d'émission de l'invention : les ondes, telles que des ondes radio-électriques, de télévision et autres, sont reçues et/ ou émises à partir de la terre reliée à un poste récepteur et/ou émetteur par l'intermédiaire par exemple d'un câble électrique conducteur.

La qualité d'émission et/ ou de réception des ondes peut être améliorée en connectant sur la prise de terre un filtre 5 généralement adapté (figure 2) ou un filtre 5 et un amplificateur de gain 6 spécialement adaptés (figure 3) et reliés en cascade,-le filtre 5 ou l'amplificateur 6 étant relié à la prise d'antenne du poste émetteur et/ou récepteur (non représenté sur ces figures).

Dans le cas d'une application précise sur un véhicule automobile, il suffit d'installer une prise de terre sur laquelle on pourra relier n'importe quel poste récepteur et/ou émetteur à la prise d'antenne conventionnelle de ces postes qui peuvent être des appareils de radio (auto-radios), cibistes, de télévision et autres.

Pour réaliser cette prise de terre sur un véhicule automobile, il suffit de laisser frotter sur le sol un balai conducteur d'électricité et de préférence réalisé en une matière caoutchouteuse conductrice (par exemple contenant du graphite) quelconque, le balai étant isolé de la masse du véhicule. Ce balai conducteur sera relié à la prise de terre installée dans l'habitacle du véhicule à l'aide d'un câble de raccordement à un conducteur avec ou sans blindage.

Les figures 4 à 6 illustrent parfaitement le mode de réalisation de l'application ci-dessus décrite du dispositif de l'invention à un véhicule automobile.

Le balai 1 en contact avec la terre est accroché ou fixé sous le véhicule à l'aide d'un organe formant pince 2. Le balai 1 peut être composé de plusieurs brins de caoutchouc conducteur d'électricité ou tout autre matériau offrant les mêmes propriétés mécaniques et électriques, et reliés au corps du balai comme re- prenté notamment en figure 5. L'avantage d'un balai à plusieurs brins est que l'on est sûr d'avoir un contact permanent au sol malgré les imperfections ou le mauvais état de la route.

Le balai 1 est relié, par son extrémité libre opposée aux brins, au câble de raccordement 3 qui est couplé soit directement à la prise d'antenne du poste récepteur et/ou émetteur 4 soit à cette prise d'antenne par l'intermédiaire du filtre 5 et de l'amplificateur du gain 6 spécialement adaptés.

Les figures 5 et 6 illustrent en détail un mode de fixation possible du balai 1 à l'aide de la pince 2 sous le véhicule automobile. Comme représenté, la pince 2 a, en section transversale, une forme en U à fond plat 20. Une ouverture 20a est pratiquée à travers le fond plat 20a pour le passage du corps du balai 1 dans la pince 2. Deux vis de blocage 7 sont vissées dans la branche droite longitudinale 21 de la pince 2 et de part et d'autre de l'axe transversale (non re- .présenté) de la pince 2 vue en figure 6. Dans le mode de réalisation représenté, l'ouverture 20a est de forme sensiblement rectangulaire de manière à recevoir le corps du balai 1 également de section rectangulaire. Il va de soi que d'autres formes d'ouvertures et de sections sont possibles.

Un rebord longitudinal R, solidaire de la masse du véhicule, fait saillie sous celui-ci pour le maintien de l'ensemble pince 2-balai 1.

La fixation du balai 1 sous le véhicule s'opère comme suit.

On passe le corps du balai 1 à travers la pince 2 par son ouverture 20a et on amène l'ensemble ainsi fermé sous le véhicule de manière que le rebord R soit placé entre le corps du balai et les deux extrémités libres des vis 7. On commence à serrer légèrement les vis 7 pour maintenir l'ensemble au rebord R (le corps du balai portant alors contre la branche droite longitudinale 22 de la pince 2) et on procède au réglage du balai 1, qui coulisse librement dans la pince 2, pour s'assurer qu'il contacte convenablement le sol. On procède ensuite au serrage définitif des vis 7 pour fixer le corps du balai entre le rebord R et la branche 22.

Il va de soi que le balai 1 doit être isolé de la masse du véhicule pour tout moyen approprié. Ceci peut s'éffectuer au niveau du corps du balai 5 lequel est électriquement isolé de la pince 2 et du rebord R. Le câble de raccordement 3 peut être monté dans le corps du balai 1 et doit être couplé électriquement au balai 1 et isolé extérieurement voir blindé.

Bien entendu, d'autres modes de réalisation de la fixation du balai 1 sous le véhicule sont possibles sans sortir du cadre de la présente invention .

Le dispositif de réception et/ou d'émission offre un meilleur rendement que les dispositifs classiques même dans les conditions de réception et/ou d'émission difficiles dues à une situation géographique particulière, à la présente d'un tunnel, d'un parking, de lignes à hautes tensions et autres et également dans de mauvaises conditions atmosphériques.

Si le dispositif de l'invention a été décrit plus particulièrement dans l'application à des véhicules ou engins mobiles, il va de soi qu'il peut également s'appliquer à toutes installations fixes de réception et/ou d'émission où la prise d'antenne de celles-ci sera reliée à la terre par une liaison appropriée.

## Revendications

1. Dispositif de réception et/ou d'émission d'ondes telles que par exemple des ondes radio-électriques, de télévision ou autres, à partir d'une antenne reliée à un appareil émetteur et/ou récepteur, caractérisé en ce que l'antenne (1) est réalisée par une prise de terre.

2. Dispositif de réception et/ou d'émission d'ondes telles que par exemple des ondes radio-électriques, de télévision ou autres, à partir d'une antenne d'un véhicule routier notamment une automobile, motocyclette ou analogue, reliée à un appareil émetteur et/ou recep- teur, caractérisé en ce que l'antenne est réalisée par une prise de terre.

3. Dispositif selon la revendication 1, caractérisé en ce que l'antenne précitée comprend un élément électriquement conducteur (1), isolé de la masse du véhicule précité, et en-contact par frottement sur le sol.

4. Dispositif selon la revendication 1 ou 2, caractérisé en ce que l'élément conducteur (1) précité présente la forme d'un balai à un ou plusieurs brins contactant le sol.

5. Dispositif selon l'une des revendications précédentes, caractérisé en ce que l'élément conducteur (1) précité est relié directement à la prise d'antenne de l'appareil émetteur et/ou récepteur précité par l'intermédiaire d'un câble de raccordement (3).

6. Dispositif selon l'une des revendications précédentes, caractérisé en ce qu'un filtre (5) est interposé entre le câble de raccordement (3) précité et la prise d'antenne précitée de l'appareil émetteur et/ou récepteur précité.

7. Dispositif selon la revendication 5, caractérisé en ce qu'un amplificateur de gain (6) est relié en série avec le filtre (5) précité.

8. Dispositif selon l'une des revendications précédentes, caractérisé en ce que l'élément conducteur (1) précité est fixé sous le véhicule par exemple par un organe formant pince (2).

9. Dispositif selon l'une des revendications précédentes, caractérisé en ce que l'élément conducteur précité est en matière caoutchouteuse, ou tout autre matière ayant les mêmes caractéristiques mécaniques et électriques.
